# FASCICULE DE BREVET EUROPEEN

(11) **EP 0 625 376 B1**
(45) Date de publication et mention de la délivrance du brevet: **03.09.1997**
(21) Numéro de dépôt: 94401109.7
(22) Date de dépôt: 18.05.1994
(51) Int. Cl.: B05B 11/00, B65D 47/34

(54) **Flacon de distribution d'un produit stocké à l'abri de l'air**
Abgabeflasche für ein vom Kontakt mit Luft geschütztes Produkt
Dispensing bottle for a product which is protected from contact with air

(30) Priorité: 19.05.1993 FR 9306064
(43) Date de publication de la demande: 23.11.1994
(73) Titulaire: KERPLAS SNC, F-76201 Dieppe Cédex (FR)
(72) Inventeur: Grégoire, Jean François Michel, F-76370 Roux Mesnil Bouteilles (FR)
(74) Mandataire: Jacobson, Claude

(56) Documents cités:
- WO-A-91/18798

## Description

La présente invention est relative à un flacon de distribution d'un produit stocké à l'abri de l'air dans une poche souple.

Les flacons connus de ce type, dits "airless", comportent généralement une pompe rapportée solidaire de la poche (WO-A-91/18798). Toutefois, la pompe de ces flacons est un composant relativement complexe et coûteux, comprenant typiquement plus de dix pièces.

L'invention a pour but de permettre de supprimer la nécessité d'une telle pompe pour les flacons "airless" .

A cet effet, l'invention a pour objet un flacon de distribution d'un produit stocké à l'abri de l'air dans une poche souple, caractérisé en ce qu'il comprend :
- un corps rigide muni de moyens de positionnement d'une partie intermédiaire de la poche;
- un capuchon-poussoir monté sur le corps et auquel est fixé de façon étanche le col de la poche, ce capuchon-poussoir délimitant une chambre de sortie qui comporte un orifice d'entrée en communication avec la poche et un conduit de sortie muni d'un clapet anti-retour de sortie;
- un ressort tendant à éloigner le capuchon-poussoir du corps; et
- un clapet anti-retour d'alimentation solidaire d'une partie de la poche située en amont dudit orifice d'entrée et délimitant avec le capuchon-poussoir une chambre d'alimentation de la chambre de sortie.

Il est à noter que les expressions "amont" et "aval" s'entendent par rapport à la direction d'écoulement du produit lors de l'utilisation du flacon.

Le flacon suivant l'invention peut comporter une ou plusieurs des caractéristiques suivantes :
- le clapet anti-retour d'alimentation est une bague à lèvre;
- la lèvre du clapet anti-retour d'alimentation coopère avec un appendice cylindrique du capuchon poussoir qui s'étend dans la poche à partir dudit orifice d'entrée;
- l'appendice comporte un clapet de remplissage de la poche;
- le capuchon-poussoir comprend une première partie munie dudit appendice qui est fixée, notamment sertie, sur le col de la poche, et une deuxième partie qui se monte sur cette première partie;
- le capuchon-poussoir est vissé sur un pas de vis formé sur le col de la poche;
- la partie de la poche située en aval du clapet anti-retour d'alimentation est conformée en soufflet, ce clapet anti-retour étant fixé à une partie étranglée de la poche;
- le corps rigide comprend une partie amont en forme de cuvette munie d'au moins un évent et d'une surface d'appui de ladite partie intermédiaire de la poche, et une partie aval qui s'emboîte sur la partie amont et présente une surface de maintien de cette partie intermédiaire sur la surface d'appui;
- la partie aval du corps comporte des moyens de guidage de la partie de la poche située en aval du clapet anti-retour d'alimentation;
- le clapet anti-retour de sortie comprend un embout qui se termine par une lèvre convergente souple, cette lèvre coopérant notamment avec un noyau qui traverse avec jeu le conduit de sortie et est solidaire du capuchon-poussoir.

Des exemples de réalisation de l'invention vont maintenant être décrits en regard des dessins annexés, sur lesquels :
- la Figure 1 est une vue, partiellement en coupe axiale, d'un flacon conforme à l'invention;
- la Figure 2 est une vue en perspective de la poche souple de ce flacon;
- la Figure 3 est une vue en perspective du clapet anti-retour d'alimentation;
- la Figure 4 est une vue en coupe longitudinale du clapet anti-retour de sortie;
- la Figure 5 est une vue prise en coupe suivant la ligne V-V de la Figure 4;
- la Figure 6 est une vue éclatée en coupe axiale représentant une variante du flacon suivant l'invention;
- la Figure 7 illustre à plus grande échelle, en coupe axiale, le remplissage du flacon de la Figure 6;
- la Figure 8 représente, à encore plus grande échelle, l'extrémité de la canne de remplissage de la Figure 7; et
- la Figure 9 est une vue en bout de l'ex trémité de cette canne, suivant la flèche IX de la Figure 8.

Le flacon représenté sur la Figure 1, d'axe général X-X supposé vertical, est constitué de huit pièces : un corps rigide 1 composé lui-même d'un corps inférieur ou amont 2 et d'un corps supérieur ou aval 3; une poche souple 4; une bague à lèvre 5 formant clapet anti-retour d'alimentation; un capuchon inférieur 6; un capuchon supérieur 7; un embout souple 8 à lèvre formant clapet anti-retour de sortie; et un ressort hélicoïdal 9.

Le corps inférieur 2 est constitué d'une cuvette dont le fond est pourvu d'un évent 10. Son bord supérieur 11, muni d'un bourrelet intérieur, forme une surface d'appui pour la poche 4.

Le corps supérieur 3, de forme générale tubulaire, présente une partie inférieure qui s'emboîte à coulissement sur le corps 2, et, à une certaine distance au-dessus du bord 11, une partie convergente qui se termine par un collet cylindrique vertical 12. La partie du corps 3 située au-dessus du bord 11 présente intérieurement des nervures radiales 13 qui servent au maintien de la poche et à la rigidification du flacon.

La poche 4 (Figures 1 et 2) comporte une partie inférieure 14 en soufflet, qui se termine vers le haut par un bourrelet circulaire 15 dont le diamètre extérieur est sensiblement le même que celui du corps inférieur 2. La partie 14 se prolonge en une partie convergente 16, de forme conique, puis en une partie cylindrique 17, puis en un soufflet secondaire 18 dont le diamètre extérieur est légèrement inférieur au diamètre intérieur délimité par les nervures 13, puis en un col d'extrémité 19 sur lequel fait saillie un bourrelet hélicoïdal 20 formant pas de vis.

La bague 5 (Figures 1 et 3) a une forme générale annulaire. Elle présente extérieurement un évidement 21 de même hauteur que la partie cylindrique 17 de la poche, et elle se prolonge vers le haut par une lèvre souple convergente 22. Cette lèvre peut être continue si la bague est en élastomère, ou fendue en plusieurs secteurs, comme représenté sur la Figure 3, si elle est réalisée en matière plastique souple.

Le capuchon inférieur 6 comporte une jupe cylindrique 23 qui présente intérieurement un pas de vis creux complémentaire du pas de vis 20. Cette jupe comporte à son extrémité supérieure une collerette extérieure horizontale 24 qui se termine par un rebord 25 dirigé vers le bas, ainsi qu'une collerette intérieure horizontale annulaire 26 d'où part vers le bas un appendice cylindrique 27. Ce dernier comporte une partie inférieure pleine 28, une partie supérieure creuse et, juste au-dessus de la partie 28, une couronne d'orifices 29.

Le capuchon supérieur 7 a la forme générale d'une demi-sphère ouverte vers le bas, munie suivant l'axe X-X d'un appendice tubulaire 30 ouvert uniquement vers le bas. L'intérieur de cet appendice communique avec un conduit de sortie horizontal 31 ayant un alésage en gradins. Une tige 32 sur laquelle font saillie un certain nombre de nervures radiales 33 de positionnement est emmanchée à force dans la partie extérieure, de plus grand diamètre, de l'alésage du conduit 31, et cette tige dépasse vers l'extérieur (Figures 1, 4 et 5).

Le capuchon 7 est emboîté sur le capuchon inférieur 6 en coiffant le rebord 25, son appendice 30 pénétrant à force dans l'appendice 27 sans atteindre les orifices 29.

L'embout 8 a une forme générale tronconique. Sa grande base s'emboîte dans une gorge 34 prévue à l'extrémité du conduit 31, tandis que sa petite base forme une lèvre souple 35 qui coopère avec l'extrémité de la tige 32. Comme précédemment, cette lèvre peut être continue ou fendue suivant la matière constituant l'embout 8.

On décrira maintenant la coopération entre les pièces 1 et 9, en même temps que le remplissage et l'assemblage du flacon.

La poche 4 est posée, par son bourrelet 15, sur le bord 11 du corps inférieur 2, et sa partie 17 est encliquetée dans l'évidement 21 de la bague 5. Le corps supérieur 3 est emboîté sur le corps inférieur 2, jusqu'à buter sur un rebord 36 qui borde extérieurement le fond de ce corps 2. Le bord inférieur, incliné, des nervures 13 coopère alors avec la partie à peu près conjuguée 16 de la poche pour maintenir le bourrelet 15 sur le bord 11.

La poche 4 est presque entièrement emplie, sans introduction d'air, du produit à distribuer, le ressort 9 est positionné autour du collet 12 du corps 3, puis le capuchon 6-7 est vissé sur le pas de vis 20, en comprimant de ce fait le ressort 9. Vers la fin de ce vissage, la partie inférieure 28 de l'appendice 27 pénètre, avec un léger jeu, à travers la lèvre 22. En fin de vissage, les orifices 29 se trouvent nettement au-dessus de cette lèvre, et du produit a traversé ces orifices pour pénétrer dans l'appendice 30 et éventuellement dans le conduit 31.

On voit ainsi que l'appendice 27, la collerette 26, le col 19 et le soufflet 18 de la poche, et la lèvre 22 délimitent une chambre d'alimentation 37 en amont des orifices 29, tandis que les appendices 27 et 30 délimitent une chambre de sortie 38 qui communique avec le conduit de sortie 31.

Le fonctionnement du flacon est alors le suivant.

Au repos, le capuchon 6-7 se trouve dans sa position haute représentée, sous l'effet du ressort 9. On suppose que l'ensemble de la poche 4, y compris la chambre 37, la chambre 38, le conduit 31 et l'embout 8 sont emplis du produit à distribuer, ce qui s'obtient après une ou deux pressions exercées sur le capuchon. Pour délivrer une dose de produit, on enfonce le capuchon 7 en comprimant le ressort 9. L'augmentation de pression résultante dans les chambres 37 et 38 a pour effet d'une part de fermer le clapet formé par la lèvre 22, en appliquant celle-ci sur la partie 28 de l'appendice 27, et d'autre part de réduire le volume de la chambre 37. Du produit est donc chassé de cette chambre 37 dans la chambre 38 via les orifices 29. Ce déplacement de produit provoque l'ouverture du clapet formé par la lèvre 35, et donc la sortie d'une dose de produit.

Pendant ce mouvement, la pénétration de l'appendice 27 dans la bague 5 provoque une dilatation vers le bas de la partie inférieure 14 de cette poche, dilatation qui peut s'effectuer librement.

Lorsqu'on relâche le capuchon, le ressort 9 le fait remonter. L'appendice 27 ressort de la bague 5, le volume de la chambre 37 augmente, et une dépression s'établit donc dans celle-ci. De ce fait, le clapet 35 se ferme, tandis que le clapet 22 s'ouvre. La pression qui règne à l'extérieur de la partie inférieure 14 de la poche restant égale à la pression atmosphérique grâce à l'évent 10, cette partie 14 se contracte vers le haut, et une quantité de produit sensiblement égale à celle précédemment évacuée passe de la partie inférieure 14 de la poche à la chambre 37. Le flacon est alors prêt pour une nouvelle utilisation.

La variante représentée à la Figure 6 diffère de la précédente par les points suivants.

D'une part, le capuchon inférieur 6 ne comporte que les parties 26 et 27. Le bord de la collerette 26 est serti au moyen d'une bague 39 sur le col de la poche 4. La partie inférieure 28 de l'appendice 27 est tubulaire, et une collerette 40, dont la surface supérieure définit un siège conique 41, sépare cette partie 28 de la partie supérieure de l'appendice 27. Un clapet plan 42 est pressé contre la face inférieure de la collerette 40 par un ressort 43, lequel s'appuie sur une coupelle perforée 44 fixée dans l'extrémité inférieure de l'appendice 27.

D'autre part, le capuchon supérieur 7 présente, près de l'extrémité de son appendice 30, un bourrelet circulaire 45, et le ressort 9 est solidaire de cette pièce 7, par encliquetage de sa spire supérieure dans des encoches prévues dans des nervures radiales 46 de cette pièce.

Avec cette variante, on utilise un dispositif de remplissage illustré aux Figures 7 à 9 et comprenant une canne 47 dont le diamètre courant est légèrement inférieur au diamètre intérieur de l'appendice 27 au-dessus de la collerette 40. Cette canne possède une extrémité hémisphérique 48 prolongée par un téton cylindrique creux 49 ouvert latéralement au moyen de quatre encoches en croix 50 ménagées dans sa tranche d'extrémité.

L'intérieur de la canne 47 peut être mis en communication, via deux conduites respectives 51, 52 munies de vannes, soit avec une source de vide 53, soit avec une source 54 de produit à stocker dans le flacon.

Le remplissage et le montage du flacon de la Figure 6 s'opèrent comme suit.

La poche 4 portant le capuchon inférieur 6 serti sur son col, avec la partie 28 de l'appendice 27 pénétrant à travers la lèvre 22 de la bague 5, est positionnée sur l'appui 11 du corps inférieur 2 et maintenue par le corps supérieur 3. La canne 47 est introduite dans l'appendice 27, jusqu'à appui étanche de son extrémité 48 sur le siège 41. A la fin de ce mouvement, le téton 49 décolle le clapet 42 de la collerette 40, en traversant celle-ci. Cette position est représentée dans la moitié droite de la Figure 8.

On relie alors la canne 47 à la source de vide 53, ce qui provoque l'écrasement vers le haut de la partie inférieure 14 de la poche. Puis la canne est mise en communication avec la source de produit 54, de sorte que la partie 14 de la poche, puis la chambre 37 à travers la lèvre 22, s'emplissent du produit.

Après retrait de la canne 47, le clapet 42 s'applique de nouveau contre la collerette 40, et on insère l'appendice 30 du capuchon supérieur 7 dans l'appendice 27 jusqu'à ce que son bourrelet 45 s'encliquette dans une gorge intérieure 55 de ce dernier prévue entre la collerette 40 et les orifices 29.

Le flacon est alors prêt à l'emploi et fonctionne comme décrit plus haut en regard des Figures 1 à 5.

L'avantage de la variante des Figures 6 à 9 réside dans la possibilité de réaliser l'essentiel du remplissage du flacon sous vide d'air.

## Revendications

1. Flacon de distribution d'un produit stocké à l'abri de l'air dans une poche souple (4), caractérisé en ce qu'il comprend :
- un corps rigide (1) muni de moyens (11, 13) de positionnement d'une partie intermédiaire (15) de la poche;
- un capuchon-poussoir (6, 7) monté sur le corps et auquel est fixé de façon étanche le col (19) de la poche, ce capuchon-poussoir délimitant une chambre de sortie (38) qui comporte un orifice d'entrée (29) en communication avec la poche et un conduit de sortie (31) muni d'un clapet anti-retour de sortie (8);
- un ressort (9) tendant à éloigner le capuchon-poussoir du corps; et
- un clapet anti-retour d'alimentation (5) solidaire d'une partie (17) de la poche située en amont dudit orifice d'entrée (29) et délimitant avec le capuchon-poussoir une chambre (37) d'alimentation de la chambre de sortie (38).

2. Flacon suivant la revendication 1, caractérisé en ce que le clapet anti-retour d'alimentation (5) est une bague à lèvre (22).

3. Flacon suivant la revendication 2, caractérisé en ce que la lèvre (22) du clapet anti-retour d'alimentation (5) coopère avec un appendice cylindrique (28) du capuchon-poussoir (6, 7) qui s'étend dans la poche (4) à partir dudit orifice d'entrée (29).

4. Flacon suivant la revendication 3, caractérisé en ce que l'appendice (28) comporte un clapet (42) de remplissage de la poche (4).

5. Flacon suivant la revendication 4, caractérisé en ce que le capuchon-poussoir (6, 7) comprend une première partie (6) munie dudit appendice (17) qui est fixée, notamment sertie, sur le col (19) de la poche (4), et une deuxième partie (7) qui se monte sur cette première partie.

6. Flacon suivant l'une quelconque des revendications 1 à 5, caractérisé en ce que le capuchon-poussoir (6, 7) est vissé sur un pas de vis (20) formé sur le col (19) de la poche (4).

7. Flacon suivant l'une quelconque des revendications 1 à 6, caractérisé en ce que la partie (18) de la poche (4) située en aval du clapet anti-retour d'alimentation (5) est conformée en soufflet, ce clapet anti-retour étant fixé à une partie étranglée (17) de la poche.

8. Flacon suivant l'une quelconque des revendications 1 à 7, caractérisé en ce que le corps rigide (1) comprend une partie amont (2) en forme de cuvette munie d'au moins un évent (10) et d'une surface (11) d'appui de ladite partie intermédiaire (15) de la poche (4), et une partie aval (3) qui s'emboîte sur la partie amont et présente une surface (13) de maintien de cette partie intermédiaire sur la surface d'appui.

9. Flacon suivant l'une quelconque des revendications 1 à 8, caractérisé en ce que la partie aval (3) du corps (1) comporte des moyens (13) de guidage de la partie (18) de la poche (4) située en aval du clapet anti-retour d'alimentation (5).

10. Flacon suivant l'une quelconque des revendications 1 à 9, caractérisé en ce que le clapet anti-retour de sortie (8) comprend un embout qui se termine par une lèvre convergente souple (35), cette lèvre coopèrant notamment avec un noyau (33) qui traverse avec jeu le conduit de sortie (31) et est solidaire du capuchon-poussoir (6, 7).

## Claims

1. A dispensing bottle for a product protected from the air in a flexible pocket (4), characterized in that it comprises:
- a rigid body (1) with means (11, 13) for positioning an intermediate part (15) of the pocket;
- a push cap (6, 7) mounted on the body and to which the neck (19) of the pocket is fixed in sealed manner, the push cap delimiting an outlet chamber (38) which has an inlet orifice (29) communicating with the pocket and an outlet duct (31) provided with a non-return outlet valve (8);
- a spring (9) tending to extend the push cap from the body; and
- a non-return feed valve (5) integral with a part (17) of the pocket upstream of the said inlet orifice (29) and delimiting with the push cap a feed chamber (37) for the outlet chamber (38).

2. A bottle according to claim 1, characterized in that the non-return feed valve (5) is a lip seal (22).

3. A bottle according to claim 2, characterized in that the lip (22) of the non-return feed valve (5) cooperates with a cylindrical extension (28) of the push cap (6, 7) which extends into the pocket (4) from the inlet orifice (29).

4. A bottle according to claim 3, characterized in that the extension (28) comprises a valve (42) for refilling the pocket (4).

5. A bottle according to claim 4, characterized in that the push cap (6, 7) comprises a first part (6) provided with the said extension (17), which is fixed to, in particular crimped to, the neck (19) of the pocket (4), and a second part (7) which is mounted on this first part.

6. A bottle according to any one of claims 1 to 5, characterized in that the push cap (6, 7) is screwed on to a thread (20) formed on the neck (19) of the pocket.

7. A bottle according to any one of claims 1 to 6, characterized in that the part (18) of the pocket (4) located downstream of the non-return feed valve (5) is in the form of a bellows, this non-return valve being fixed to a restricted part (17) of the pocket.

8. A bottle according to any one of claims 1 to 7, characterized in that the rigid body (1) comprises an upstream part (2) in the form of a cup provided with at least one vent (10) and an abutment surface (11) for the said intermediate part (15) of the pocket (4), and a downstream part (3) which is nested with the upstream part and has a surface (13) retaining this intermediate part on the abutment surface.

9. A bottle according to any one of claims 1 to 8, characterized in that the downstream part (3) of the body (1) comprises means (13) for guiding the part (18) of the pocket (4) located downstream of the non-return feed valve (5).

10. A bottle according to any one of claims 1 to 9, characterized in that the non-return outlet valve (8) comprises a sleeve which ends in a convergent, flexible lip (35), this lip cooperating in particular with a core (33) which passes through the outlet duct (31) with play and is integral with the push cap (6, 7).

## Patentansprüche

1. Abgabeflasche für ein luftgeschützt in einem weichen Beutel (4) aufbewahrtes Produkt, dadurch gekennzeichnet, daß sie umfaßt:
- einen starren Körper (1), der mit Mitteln (11, 13) zur Positionierung eines mittleren Teils (15) des Beutels versehen ist;
- eine Drücker-Kappe (6, 7), die auf dem Körper angebracht ist und an der in dichter Weise der Hals (19) des Beutels befestigt ist, wobei diese Drücker-Kappe eine Auslaßkammer (38) abgrenzt, die eine Eintrittsöffnung (29) in Verbindung mit dem Beutel und eine mit einem Auslaßrückschlagventil (8) versehene Austrittsröhre (31) aufweist;
- eine Feder (9), die danach strebt, die Drücker-Kappe von dem Körper zu entfernen; und
- ein Einspeiserückschlagventil (5), das fest mit einem Teil (17) des Beutels verbunden ist, der sich stromaufwärts von der genannten Eintrittsöffnung (29) befindet und mit der Drücker-Kappe eine Einspeisekammer (37) für die Auslaßkammer (38) abgrenzt.

2. Flasche nach Anspruch 1, dadurch gekennzeichnet, daß das Einspeiserückschlagventil (5) eine Lippendichtung (22) ist.

3. Flasche nach Anspruch 2, dadurch gekennzeichnet, daß die Lippe (22) des Einspeiserückschlagventils (5) mit einem zylindrischen Fortsatz (28) der Drücker-Kappe (6, 7) zusammenwirkt, der sich von der Eintrittsöffnung (29) in den Beutel (4) erstreckt.

4. Flasche nach Anspruch 3, dadurch gekennzeichnet, daß der Fortsatz (28) eine Ventilklappe (42) zur Füllung des Beutels (4) aufweist.

5. Flasche nach Anspruch 4, dadurch gekennzeichnet, daß die Drücker-Kappe (6, 7) einen ersten, mit diesem Fortsatz (17) versehenen Teil (6), der - insbesondere durch eine Falzverbindung - an dem Hals (19) des Beutels (4) befestigt ist, und einen zweiten Teil (7) umfaßt, der sich auf diesem ersten Teil anbringen läßt.

6. Flasche nach einem der Ansprüche 1 bis 5, dadurch gekennzeichnet, daß die Drücker-Kappe (6, 7) auf einem Schraubgewinde (20) aufgeschraubt ist, das auf dem Hals (19) des Beutels (4) ausgebildet ist.

7. Flasche nach einem der Ansprüche 1 bis 6, dadurch gekennzeichnet, daß der Teil (18) des Beutels (4), der sich stromabwärts von dem Einspeiserückschlagventil (5) befindet, als Faltenbalg ausgebildet ist, wobei dieses Rückchlagventil an einem verengten Teil (17) des Beutels befestigt ist.

8. Flasche nach einem der Ansprüche 1 bis 7, dadurch gekennzeichnet, daß der starre Körper (1) einen stromaufwärtigen Teil (2) in Form eines Behälters, der mit mindestens einem Luftloch (10) und einer Auflagefläche (11) für den mittleren Teil (15) des Beutels (4) versehen ist, und einen stromabwärtigen Teil (3) umfaßt, der sich auf den stromaufwärtigen Teil aufschieben läßt und eine Fläche (13) zum Halten dieses mittleren Teils auf der Auflagefläche aufweist.

9. Flasche nach einem der Ansprüche 1 bis 8, dadurch gekennzeichnet, daß der stromabwärtige Teil (3) des Körpers (1) Mittel (13) zur Führung des stromabwärts von dem Einspeiserückschlagventil (5) befindlichen Teils (18) des Beutels (4) aufweist.

10. Flasche nach einem der Ansprüche 1 bis 9, dadurch gekennzeichnet, daß das Auslaßrückschlagventil (8) einen Ansatz umfaßt, der in einer konvergierenden weichen Lippe (35) endet, wobei diese Lippe insbesondere mit einem Kern (33) zusammenwirkt, der mit Spiel die Austrittsröhre (31) durchläuft und fest mit der Drücker-Kappe (6, 7) verbunden ist.
